# EUROPÄISCHE PATENTSCHRIFT

(11) **EP 0 899 636 B1**
(45) Veröffentlichungstag und Bekanntmachung des Hinweises auf die Patenterteilung: **03.04.2002**
(21) Anmeldenummer: 98114625.1
(22) Anmeldetag: 04.08.1998
(51) Int. Cl.: G04C 3/14

(54) **Funkuhrwerk**
Radio-controlled timepiece
Horloge contrôlée par radio

(30) Priorität: 08.08.1997 DE 29714186 U
(43) Veröffentlichungstag der Anmeldung: 03.03.1999
(73) Patentinhaber: Junghans Uhren GmbH, 78713 Schramberg (DE)
(72) Erfinder: Ganter, Wolfgang, 78664 Eschbronn-Locherhof (DE); Maurer, Roland, 78730 Lauterbach (DE)
(74) Vertreter: Patentanwälte Westphal, Mussgnug & Partner

(56) Entgegenhaltungen:
- EP-A- 0 180 880
- CH-A- 638 947
- FR-A- 2 639 727
- GB-A- 2 032 656
- US-A- 4 555 184
- US-A- 4 742 432

## Beschreibung

Die Erfindung betrifft ein Funkuhrwerk gemäß dem Oberbegriff des Anspruches 1.

Ein solches Werk ist aus der DE 35 10 861 A1 bekannt. Es zeichnet sich durch kompakten Aufbau und hohe Funktionszuverlässigkeit aus, weil eine Lichtschranke - zur Anzeigestellungs-Detektion für eine automatische Anzeigekorrektur zu Betriebsbeginn und während des Betriebes - in den Getriebezug des Werkes selbst integriert ist. Für den Aufbau einer Durchlichtschranke sind dort die Lichtschranken-Elemente, also ein Strahlungssender und ein Strahlungsempfänger, mit formschlüssiger Halterung in Durchgangsbohrungen in einer rückwärtige Leiterplatte und ihr gegenüber in einer vorderen Werkgehäusewand eingesteckt.

Nicht-gehäuste Strahlungssender in Form etwa von Infrarotlicht emittierenden Dioden kann man auch als Chips leitend unmittelbar auf eine Leiterbahnen-Kaschierung der Leiterplatte kleben und gegenüberliegend mittels eines im Bogen nach unten verlaufenden Bonddrahtes an eine andere Leiterbahn derselben Leiterplatte elektrisch anschließen.

Dieser Aufbau muß dann aber zu seinem mechanischen Schutz mit einem strahlungsdurchlässigen Kunststoffmaterial vergossen werden. Das ist allerdings insgesamt recht platzaufwendig, da der Kunststoff den hohen Bogen des Bonddrahtes über der freien Oberfläche des Chip bis in die Leiterbahnenebene hinab überdecken muß, was sowohl einen breiten wie auch einen hohen Vergußhügel ergibt. Das stört insbesondere dann, wenn das Funkuhrwerk extrem kleinbauend ausgelegt werden soll, etwa um es in einem Armbanduhrengehäuse unterbringen zu können. Je kleiner das Uhrwerk wird, desto komplizierter ist auch die Justage der in die Lichtschranke hineinragenden Räder in Bezug auf ihre jeweilige Lichtdurchlaß-Winkelstellung.

Deshalb liegt vorliegender Erfindung die Aufgabe zugrunde, ein Funkuhrwerk gattungsgemäßer Art dahingehend weiterzubilden, daß es sich insbesondere kleiner aufbauen und leichter montieren läßt.

Diese Aufgabe ist erfindungsgemäß im dadurch gelöst, daß gemäß den wesentlichen im Patentanspruch 1 genannten Teilmerkmalen ein Lichtschranken-Element, nämlich vorzugsweise der Strahlungssender, als Chip mit seitlichem Spiel ins Innere der Leiterplatte hineinverlegt ist und dort auf einer Kaschierung oder Folie ruht, die zugleich als mechanischer Träger, als elektrischer Anschluß und als Abschluß des den Chip aufnehmenden Leiterplatten-Durchbruches dient. Dadurch ragt der Strahlungssender allenfalls noch geringfügig über die Stärke der Leiterplatte hinaus, so daß sich für den Bonddraht zur Leiterbahnen-Kaschierung hin ein nur noch besonders flacher Bogenverlauf ergibt. Dementsprechend geringer ist die Höhe des erforderlichen Verguß-Hügels; der nun auch lateral eine besonders geringere Ausdehnung hat, weil der nun im wesentlichen auf den Leiterplatten-Durchbruch und seine unmittelbare Umgebung bis hin zum Bonddraht-Anschluß beschränkt ist.

Zweckmäßigerweise wird das Räderwerk in einem eigenständig funktionstüchtigen Getriebeblock erstellt, der erst nach seiner Bestückung mit den Rädern auf seinen beiden parallel zu den Rädern sich erstreckenden Außenflächen der Werk- bzw. der Trägerplatte mit Leiterplatten für die Lichtschranken-Elmente (Sender und Empfänger) belegt wird, die dann etwas in Werkplatten- bzw. Trägerplatten-Durclibrechungen hineinragen. Vorher, vor dem Auflegen dieser Leiterplatten, ist insbesondere die Trägerplatten-Druchbrechnung von außen noch frei zugänglich, so daß hier ein die Achse der späteren Lichtschranke markierender, die Trägerplatte zum Innern des Getriebeblockes hin durchgreifender Justierstift eingesetzt werden kann. Auf den werden beim Einlegen der Getrieberäder deren Lochblenden aufgefädelt, so daß die Räder automatisch richtig in Bezug auf die Lochblenden-Winkelstellung zur Lichtschranke justiert sind, wenn der Justierstift entnommen und stattdessen die Lichtschranke aufgesetzt wird.

Eines der beiden Elemente der parallel zur Werkachse und somit quer zu den Rädern orientierten Durchlicht-Lichtschranke, vorzugsweise der gegenüber dem Sender in der Regel größere Empfänger, ist zweckmäßigerweise zusammen mit den anderen elektronischen Komponenten eines Funkuhren-Elektronikmoduls auf einer hinter der Trägerplatte parallel zu den Rädern zu befestigenden (Haupt-)Leiterplatte angeordnet; während der kleinere und infolge seiner versenkten Montage kaum über die Leiterplatten-Stärke hinausragende Lichtschranken-Sender auf einer (Hilfs-)Leiterplatte angeordnet ist, die zifferblattseitig in die Werkplatte des bereits funktionstüchtig zusammengestellten Getriebeblockes eingesenkt wird. Die mechanische Verbindung der beiden Leiterplatten mit dem Getriebeblock und die elektrische Verbindung zwischen den beiden Leiterplatten erfolgt mittels einer elektrisch leitenden Ankerschraube achsparallel durch den Getriebeblock hindurch, wodurch die eine der beiden Leiterbahnen der Hilfsleiterplatte an eine der beiden Leiterbahnen der Hauptleiterplatte elektrisch angeschlossen und damit zugleich das Leiterplatten-Paar sandwichartig gegen die einander gegenüberliegenden Außenflächen des dazwischenliegenden Getriebeblockes angepreßt wird. Mittels einer parallel zur Ankerschraube angeordneten Druckkontaktfeder werden die jeweils anderen der beiden Leiterbahnen der Hilfs- und der Hauptleiterplatte miteinander auf der gleichen oder über leitende Durchstiege auf einander gegenüberliegenden Seiten der jeweiligen Leiterplatte kontaktiert.

Zusätzliche Alternativen und Weiterbildungen sowie weitere Merkmale und Vorteile der Erfindung ergeben sich aus den weiteren Ansprüchen und aus nachstehender Beschreibung eines in der Zeichnung unter Beschränkung auf das Wesentliche stark abstrahiert aber angenähert maßstabsgerecht und vielfach vergrößert skizzierten bevorzugten Realisierungsbeispiels zur erfindungsgemäßen Lösung. Die einzige Figur der Zeichnung zeigt im abgebrochenen Axial-Längsschnitt durch ein Funkarmbanduhren-Werk den Aufbau des Räderwerks und seine Winkelstellungs-Abtastung mittels einer Lichtschranke.

Das Räderwerk 11 des Funkarmbanduhrwerkes 12 ist in sich vollständig funktionstüchtig in einem zweiteiligen, nicht unbedingt kastenförmig geschlossenen Getriebeblock 13 aus zueinander und zu den Rädern parallelen, profilierten Werk- und Trägerplatten 14, 15 angeordnet. Die sind, längs einer nicht unbedingt stufenlos in einer Ebene verlaufenden Teilungsfuge 16, unter Freisparung eines Getrieberaumes 17 mittels wenigstens einer die Teilungsfüge 16 überbrückenden und rückwärtig in die Trägerplatte 15 eingesenkten Kopf-Spannschraube 18 parallel zur Werkachse 19 miteinander verspannt. Die Minutenwelle 20 ist in einem Zapfenlager 21 in der Trägerplatte 15 gehaltert und gegenüberliegend von dem die Minutenwelle 20 konzentrisch umgebenden Stundenrohr 22 radial geführt, das seinerseits eine Zentralbohrung 23 in der Werkplatte 14 durchragt und. darin drehbar radial gelagert ist. Das Stundenrohr 22 erfährt seine axiale Abstützung innerhalb des Getrieberaumes 17 mittels des am Stundenrohr 22 ausgeformten oder angebrachten Stundenrades 24, das einerseits an der Rückseite 25 der Werkplatte 14 und andererseits auf der vorderen Stirnfläche 26 eines an der Minutenwelle 20 ausgebildeten Ritzels 27 abgestützt ist. So ergibt sich die axiale Abstützung des Stundenrohres 22 nach vorne durch die Werkplatten-Rückseite 25 und nach hinten über die Minutenwelle 20 gegen deren Zapfenlager 21, während die Minutenwelle 20 dem Zapfenlager 21 gegenüber vermittels des Stundenrades 24 gegen die Werkplatten-Rückseite 25 axial positioniert ist.

Die Drehmomentübertragung vom Minutenwellen-Ritzel 27 zum Stundenrad 24 erfolgt mittels eines Wechselrades samt Wechselradritzel, die in der Zeichnung nicht dargestellt sind, weil ihre zur Zeigerwellen-Achse 19 parallel versetzte Achse außerhalb der in der Zeichnung dargestellten Längsschnittebene liegt.

An der rückwärtigen Stirnfläche 28 des Minutenwellen-Ritzels 27 ist das drehstarr mit der Minutenwelle 20 verbundene oder einstückig mit ihr ausgebildete Minutenrad 29 gelegen, das vom Zwischenrad-Ritzel 30 angetrieben wird. Dieses ist zwischen einem vorderen und einem rückwärtigen Zapfenlager 31, 32 in der Werkplatte 14 bzw. in der Trägerplatte 15 gehaltert und mit einem Zwischenrad 33 ausgestattet, welches mit dem (außerhalb dieser Schnittebene liegenden und deshalb nicht gezeichneten) Rotorritzel 34 eines zeithaltend angetriebenen Schrittmotors 35 kämmt, der auf der Hauptleiterplatte 43 angeordnet ist und mit seinem Ritzel 34 in 113 hineinragt. In der Werkplatte 14 und in der Trägerplatte 15 sind parallel zur Zeigerwellen-Achse 19 miteinander fluchtende Durchbrechungen 36 (eine vordere 36.4 und eine rückwärtige 36.5) freigespart, in die von vorne ein Strahlungssender 37 und von rückwärts ein Strahlungsempfänger 38 für eine Durchgangs-Lichtschranke 39 hineinragen. Diese schaltet durch, wenn alle in sie hineinragenden Räderwerks-Räder - nämlich in diesem bevorzugten Ausführungsbeispiel das Zwischenrad 33, das Minutenrad 29 und das Stundenrad 24 - jeweils mit einer Blendenöffnung 40 in der Achse dieser Lichtschranke 39 liegen. Die Blendenöffnungen 40 können wie dargestellt Löcher, oder aber auch radial sich öffnende Schlitze, sein.

Der Sender 37, eine Halbleiterdiode mit Abstrahlung im sichtbaren oder unsichtbaren Spektrum, vorzugsweise im nahen Infrarotspektrum, ist mittels einer Hilfsleiterplatte 41 mechanisch vor der Werkplatten-Durchbrechung 36.4 - in diese etwas hineinragend - gehaltert. Am gegenüberliegenden Ende der Lichtschranke 39 ist der auf jenes Strahlungsspektrum abgestimmte Lichtschranken-Empfänger 38 auf der vorderen oder Bestückungsseite 42 der hinter der Trägerplatte 15 gelegenen Hauptleiterplatte 43 angeordnet, in eine Trägerplatten-Durchbrechung 36.5 hineinragend. Die übrigen auf der Hauptleiterplatte 43 angeordneten und über deren aufkaschierten Leiterbahnen miteinander verdrahteten Bauelemente wie Funkuhren-Empfänger, Dekodier- und Steuerprozessor, zeithaltende Schrittmotor-Antriebsschaltung und deren externen Beschaltungen, die ebenfalls auf der Bestükkungsseite 42 der Hauptleiterplatte 43 angeschlossen sind, liegen außerhalb der Schnittdarstellung der Zeichnung; vgl. deren Anordnung in unserer heutigen Parallelanmeldung "Funkarmbanduhr", wo eine dort sogenannte Elektronikmodul-Leiterplatte (13) die hier sogenannte Hauptleiterplatte 43 darstellt.

Die mechanische Verbindung der beiden Leiterplatten 41, 43 mit dem Getriebeblock 13 und die elektrische Verbindung der beiden Leiterplatten 41-43 untereinander erfolgt - unter gleichzeitiger zusätzlicher Verspannung von Werkplatte 14 und Trägerplatte 15 miteinander - beiderseits des Getriebeblockes 13 mittels einer elektrisch leitenden (metallenen oder elektrisch leitend beschichteten) Ankerschraube 44. Deren Gewindeschaft 45 greift in einen Innengewinde-Pfeiler 46 ein, welcher in der Hilfsleiterplatte 41 gelagert und im Ausführungsbeispiel auf deren vordere Kaschierung 47 aufgesetzt, beispielsweise aufgelötet ist, so daß letztere über den Ankerschrauben-Kopf 48 elektrisch mit der rückwärtigen Leiterbahnen-Kaschierung 49 der Hauptleiterplatte 43 elektrisch verbunden ist. Zum achsparallelen Akerschrauben-Kanal 50 in dichter Nachbarschaft parallel erstreckt sich durch die Werkplatte 14 und die Trägerplatte 15 hindurch ein Führungskanal 51 für eine Druckkontaktfeder 52 (vorzugsweise wie skizziert eine Schraubenfeder) die sich rückwärtig auf der vorderen Kaschierung 53 der Hauptleiterplatte 43 und nach vorne auf der Rückseite 54 der Hilfsleiterplatte 41 abstützt, hier gegenüber derer rückwärtigen Kaschierung 47 isoliert. Im Bereiche dieser Abstützung der Feder 52 gegen die Hilfsleiterplatte 41 endet ein metallisierter Durchstieg 55, über den die elektrisch leitende Feder 52 an die vordere Kaschierung 56 angeschlossen ist, die somit über die Feder 52 an die vordere Kaschierung 53 der Hauptleiterplatte 43 führt.

Da die zwischen Zifferblatt 57 und Vorderseite 58 der Werkplatte 14 in einer Werkplatten-Einsenkung 59 parallel zur Ebene der Räder des Werkes 12 gelegene Hilfsleiterplatte 41 nur der mechanischen Halterung und dem elektrischen Anschluß des frontseitigen Bauelementes der Lichtschranke 39 (hier einer ungehäusten lichtemittierende Diode als dem Strahlungssender 37) dient, ist für diesen mittels der Ankerschraube 44 an die Hauptleiterplatte 43 angeschlossenen Modul eine möglichst geringe Bauhöhe in Richtung der Zeigerwellen- und Werkachse 19 anzustreben. Die wird dadurch erreicht, daß der Strahlungssender 37 in eine Durchbrechung 60 der Hilfsleiterplatte 41 eingesenkt ist und darin auf der rückwärtigen Kaschierung 56 bzw. einer an diese angeschlossenen und die Durchbrechung 60 überbrückenden metallenen Folie 61 ruht, nämlich mechanisch und elektrisch an diese angeschlossen ist. Der LED-Chip ragt kaum über die rückwärtige Kaschierung 47 der Hilfsleiterplatte 41 vor und kann deshalb mittels eines Bonddrahtes 62 in relativ flach verlaufendem Bogen, also wenig auftragend, an die rückwärtige Kaschierung 47 der Hilfsleiterplatte 41 elektrisch angeschlossen werden. Dementsprechend trägt auch der strahlunsdurchlässige Verguß 63 wenig auf, und die Konzentration der Vergußmasse in der Umgebung des Strahlungssenders 37, also in der Aufnahmedurchbrechung 60 reduziert die erforderliche Vergußmasse und die Vergußfläche auf etwa ein Drittel gegenüber dem Verguß eines flach auf eine Fläche montierten und gebondeten Chipbauelementes.

Da hinsichtlich der Montage des Werkes 12 kann der Zusammenbau des Getriebeblocks 13 einerseits und dessen Ausstattung mit der Lichtschranke 39, also mit den beiden Leiterplatten 41, 43, andererseits unabhängig von einander erfolgen, was das Montieren des Räderwerkes 11. außerordentlich erleichtert. Denn für den Zusammenbau kann in die Trägerplatten-Durchbrechung 36.5 anstelle des Lichtschranken-Empfängers 38 eine in Richtung der Lichtschranke 39 sich erstreckender Justierstift 65 als Montagehilfe eingesetzt werden. Bei noch nicht aufgesetzter Werkplatte 14 werden die Blendenlöcher 40 beim Einsetzen der Zwischenradwelle 64, der Minutenwelle 20 und des Stundenrohres 22 in die Trägerplatte 15 nacheinander auf den Justierstift 65 geschoben, so daß die für die Lichtschrankenfunktion maßgeblichen Räder bereits exakt positioniert sind, wenn der Getriebeblock 13 durch Aufsetzen der Werkplatte 14 auf die Trägerplatte 15 und Verspannen mittels der Schraube 18 geschlossen wird. Da die für die Lichtschrankenfunktion (19) maßgeblichen Räder ja schon in korrekter Winkellage zueinander montiert sind, kann der Montage-Justierstift 65 nun wieder aus der Trägerplatten-Durchbrechung 36.5 entfernt werden, um hier dann mit rückwärtigem Aufsetzen der Elektronikmodul-Hauptleiterplatte 43 den Lichtschranken-Empfänger 38 eintauchen zu lassen. Ferner wird die Hilfsleiterplatte 41 mit ihrem Strahlungssender 37 unter der Ebenen des Zifferblattes 57 in die vordere Einsenkung 59 des Werkplatte 14 eingelegt und über die Ankerschraube 44 mechanisch und elektrisch mit der gegenüberliegenden Hauptleiterplatte 43 unter Zwischenlage der Kontaktfeder 52 verbunden, wobei das Ritzel 34 vom auf der Hauptleiterplatte 43 montierten Schrittmotor 35 in die Verzahnung des Zwischenrades einkämmt. Ohne weitere Erfordernisse von Räderjustagen ist so die Lichtschranke 39 und damit der vom Schrittmotor 35 angetriebene Getriebeblock 13 des Funkarmbanduhr-Werkes 12 nun unmittelbar funktionstüchtig. Das fördert einen modularen Aufbau und dadurch kostengünstigen, vielseitigen Einsatz in sowohl Kleinuhr- wie auch Großuhrwerken 12, zumal lediglich die Abmessungen des Räderwerkes 11 an die Drehmomentenvorgabe für die Zeigerbewegung angepaßt werden müssen und dann das Räderwerk 11 je nach Uhrentyp mit einer beliebigen Elektronikmodul-Hauptleiterplatte 43 bestückt werden kann.

Ein besonders kompaktes und dennoch leicht zu montierendes, vielseitig einsetzbares und insbesondere auch in den Abmessungen für ein Armbanduhrwerk realisierbares Funkuhren-Werk 12 ergibt sich also; wenn erfindungsgemäß das Räderwerk 11 funktionstüchtig zwischen Werkplatte 14 und Trägerplatte 15 miteinander über eine Schraube 18 verspannt und hinsichtlich der Lichtschranke 39 justiert eingesetzt wird, um anschließend rückwärtig die Elektronikmodul-Hauptleiterplatte 43 unter Eintauchen des Schrittmotor-Ritzels 34 in die Verzahnung des Zwischenrades 33 und frontseitig eine Hilfsleiterplatte 41 für den Lichtschranken-Sender 37 auf den funktionstüchtig verschlossenen Getriebeblock 13 aufzulegen und mechanisch sowie elektrisch leitend mittels einer Ankerschraube 44 achsparallel den Getriebeblock 13 durchragend zu verbinden, unter Zwischenlage einer zwischen den beiden Leiterplatten 41-43 eingespannten Kontaktfeder 52. Die frontseitig unter der Ebene des Zifferblattes 57 liegende Hilfsleiterplatte 41 für den Strahlungssender 37 der Lichtschranke 39 trägt dann besonders wenig auf, wenn er auf eine leitende Kaschierung 56 oder Folie 61 aufgesetzt wird, welche eine Leiterplatten-Durchbrechung 60 frontseitig überbrückt, mit elektrischen Anschluß an die gegenüberliegende Leiterplatten-Kaschierung 47 mittels eines Bonddrahtes 63 in besonders flachem Bogen und mit entsprechend flachem Vergußhügel 63, weil die Bauhöhe des Strahlungssenders 37 die Dicke der Hilfsleiterplatte 41 kaum überragt, wobei der strahlungsdurchlässige Verguß 63 geringfügig in die Werkplatten-Durchbrechung 36.4 hineinragen kann.

## Patentansprüche

1. Funkuhr-Werk (12), insbesondere Funkarmbanduhr-Werk (12), mit einem Räderwerk (11) für eine Zeiger-Zeitanzeige vor einem Zifferblatt (57) und mit einer quer zum Räderwerk (11) orientierten Lichtschranke (39) zur Detektion wenigstens einer definierten Stellung des Räderwerks (11), wofür Räder (Zwischenrad 33, Minutenrad 29, Stundenrad 24) des Räderwerkes (11) mit Blendenöffnungen (40) in die Lichtschranke (39) hineinragen, von der wenigstens ein Element (Strahlungssender 37, Strahlungsempfänger 38) auf wenigstens einer parallel zum Räderwerk (11) angeordneten Leiterplatte (41; 43) angeordnet ist,
**dadurch gekennzeichnet,**
**daß** ein Element (Strahlungssender 37) der Lichtschranke (39) in einer Leiterplatten-Durchbrechung (60) elektrisch leitend auf einer diese überbrückenden Leiterebene (Kaschierung 56 oder Folie 61) angeordnet und an eine bezüglich der Leiterplatte (41) gegenüberliegende Kaschierung (47) mittels eines Bonddrahtes (62) elektrisch angeschlossen ist.

2. Funkuhrwerk nach Anspruch 1,
**dadurch gekennzeichnet,**
**daß** die Umgebung des Elementes in der Durchbrechung (60) mit einer strahlungsdurchlässigen Masse (Verguß 63) aufgefüllt ist, die sich bis über den Bogen des Bonddrahtes (62) und über die unmittelbare Nachbarschaft des Randes der Durchbrechung (60) erstreckt.

3. Funkuhrwerk nach Anspruch 1 oder 2,
**dadurch gekennzeichnet,**
**daß** das gegenüberliegende Element (Strahlungsempfänger 38) der Lichtschranke (39) auf der Hauptleiterplatte (43) des Elektronikmoduls des Werkes (12) angeordnet ist und seitlich frei in eine Trägerplatten-Durchbrechung (36.5) hineinragt.

4. Funkuhrwerk nach einem der vorangehenden Ansprüche,
**dadurch gekennzeichnet,**
**daß** die beiden Leiterplatten (Hilfsleiterplatte 41 und Hauptleiterplatte 43) für Strahlungssender (37) und Strahlungsempfänger (38) der Lichtschranke (39) parallel zum Räderwerk (11) mittels einer Ankerschraube (44) auf dessen Getriebeblock (13) außen aufgespannt sind, die zugleich eine elektrische Verbindung von einer Kaschierung (47) der einen Leiterplatte (Hilfsleiterplatte 41) zu einer Kaschierung (49) der anderen Leiterplatte (Hauptleiterplatte 43) herstellt.

5. Funkuhrwerk nach einem der vorangehenden Ansprüche,
**dadurch gekennzeichnet,**
**daß** die beiden Leiterplatten (Hilfsleiterplatte 41 und Hauptleiterplatte 43) für die beiden Elemente (Strahlungssender 37 und Strahlungsempfänger 38) der Lichtschranke (39) unter Zwischenlage des Getriebeblocks (13) für das Räderwerk (11) mittels einer Ankerschraube (44) miteinander mechanisch verspannt sind, parallel zu welcher sich eine Kontakt-Feder (52) für die Verbindung einer Kaschierung (56) der einen Leiterplatte (Hilfsleiterplatte 41) zu einer Kaschierung (53) der anderen Leiterplatte (Hauptleiterplatte 43) erstreckt.

6. Funkuhrwerk nach Anspruch 5,
**dadurch gekennzeichnet,**
**daß** über die Kontakt-Feder (52) und einen elektrisch leitenden Durchstieg (45) die vordere Kaschierung (56) der vorderen Leiterplatte (Hilfsleiterplatte 41) mit der vorderen Kaschierung (53) der rückwärtigen Leiterplatte (Hauptleiterplatte 43) elektrisch verbunden ist.

7. Funkuhrwerk nach einem der vorangehenden Ansprüche,
**dadurch gekennzeichnet,**
**daß** ein Justierstift (65) anstelle eines Elementes (Strahlungssender 37 oder Strahlungsempfänger 38) der Lichtschranke (39) als Richtmittel für die mit der Lichtschranke (39) fluchtenden Räder-Blendenöffnungen (40) bei der Bestükkung des Getriebeblocks (13) in dessen Trägerplatte (15) vorgesehen ist, ehe der durch axiales Verspannen von Werkplatte (14) und Trägerplatte (15) miteinander mittels einer Spannschraube (18) geschlossen und der Justierstift (65) durch die Lichtschranken-Elemente auf den der beiderseits auf den Getriebeblock (13) aufgelegten Leiterplatten (41, 43) ersetzt wird.

8. Funkuhrwerk nach einem der vorangehenden Ansprüche,
**dadurch gekennzeichnet,**
**daß** in eine Durchbrechung einer Leiterplatte (Hilfsleiterplatte 41) ein elektrisch leitender Pfeiler (46) eingesteckt ist, der mit einer Leiterplatten-Kaschierung (47) elektrisch verbunden ist und elektrisch leitend die Ankerschraube (44) aufnimmt.

9. Funkuhrwerk nach einem der vorangehenden Ansprüche,
**dadurch gekennzeichnet,**
**daß** der von einer Leiterplatte (Hauptleiterplatte 43) getragene Schrittmotor (35) mit seinem Ritzel (34) mit dem Zwischenrad (33) kämmend in den Getrieberaum (17) des Getriebeblocks (13) eingreift, wenn der mit der Leiterplatte (43) belegt wird.

10. Verfahren zum Montieren eines Funkuhrwerkes gemäß einem der vorangehenden Ansprüche,
**dadurch gekennzeichnet,**
**daß** in der Lichtschrankendurchbrechung (36.5) der Trägerplatte (15) ein die Lichtschranke (39) repräsentierender Justierstift (65) angeordnet wird, während nacheinander die Zwischenradwelle (64) und die Minutenwelle (20) in ihre Zapfenlager (32, 21) in der Trägerplatte (15) eingesetzt und dabei mit den Blendenöffnungen (40) ihrer Räder (33, 29) über den Justierstift (65) gestülpt werden, mit abschließendem Aufsetzen des Stundenrohres (22) auf die Minutenwelle (20) und Einfädeln der Blendenöffnung (40) des Stundenrades (24) ebenfalls auf den Justierstift (65), ehe der so bestückte Getrieberaum (17) durch Aufsetzen der Werkplatte (14) verschlossen und die beiden Platten (Werkplatte 14 und Trägerplatte 15) mittels einer zur Räderwerks-Achse (19) parallelen Schraube (18) miteinander verspannt werden, woraufhin der Justierstift (65) wieder aus der Trägerplatten-Durchbrechung (36.5) herausgenommen und stattdessen hier ein Lichtschranken-Element (Strahlungsempfänger 38) eingesenkt wird, indem seine Leiterplatte (Hauptleiterplatte 43) rückwärtig gegen die Trägerplatte (15) angelegt und mittels einer Ankerschraube (44) mit einer vorne auf die Werkplatte (14) gelegten Leiterplatte (Hilfsleiterplatte 41) verspannt wird, in der das andere Lichtschrankenelement (Strahlungssender 37) angeordnet ist und in eine Werkplatten-Durchbrechung (36.4) hineinragt, unter Zwischenlage einer in einem Kanal (51) durch Werkplatte (14) und Trägerplatte (15) hindurch geführten Kontaktfeder (52) zwischen die beiden Leiterplatten (41-43).

## Claims

1. A radio clock movement (12), in particular a radio wristwatch movement (12), with train of wheels (11) for a hand time display in front of a watch face (57) and with a light barrier (39) oriented transversely to the train of wheels (11) for the detection of at least one defined position of the train of wheels (11), for which wheels (intermediate wheel 33, minute wheel 29, hour wheel 24) of the train of wheels (11) project with apertures (40) into the light barrier (39), of which at least one element (radiation transmitter 37, radiation receiver 38) is disposed on at least one printed circuit board (41; 43) disposed parallel to the train of wheels (11),
**characterised in that** one element (radiation transmitter 37) of the light barrier (39) in a printed circuit board opening (60) is disposed in electrically conductive manner on a conductor plane (cladding 56 or foil 61) spanning said opening and is electrically connected by means of a bonding wire (62) to a cladding (47) situated opposite the printed circuit board (41).

2. A radio clock movement according to Claim 1,
**characterised in that** the space surrounding the element in the opening (60) is filled with a radioparent compound (sealant 63) which extends right over the curve of the bonding wire (62) and over the direct vicinity of the edge of the opening (60).

3. A radio clock movement according to Claim 1 or 2,
**characterised in that** the opposite element (radiation receiver 38) of the light barrier (39) is disposed on the main printed circuit board (43) of the electronic module of the movement (12) and laterally freely projects into an opening (36.5) in the base plate.

4. A radio clock movement according to one of the preceding Claims,
**characterised in that** the two printed circuit boards (auxiliary printed circuit board 41 and main printed circuit board 43) for the radiation transmitter (37) and the radiation receiver (38) of the light barrier (39) are externally clamped parallel to the train of wheels (11) by means of an anchor screw (44) on its motion unit (13), which at the same time produces an electric connection of a cladding (47) of the one printed circuit board (auxiliary printed circuit board 41) to a cladding (49) of the other printed circuit board (main printed circuit board 43).

5. A radio clock movement according to one of the preceding Claims,
**characterised in that** the two printed circuit boards (auxiliary printed circuit board 41 and main printed circuit board 43) for the two elements (radiation transmitter 37 and radiation receiver 38) of the light barrier (39) are mechanically braced with one another by the interposition of the motion unit (13) for the train of wheels (11) by means of an anchor screw (44), parallel to which a contact spring (52) for the connection of a cladding (56) of the one printed circuit board (auxiliary printed circuit board 41) to a cladding (53) of the other printed circuit board (main printed circuit board (43) extends.

6. A radio clock movement according to Claim 5,
**characterised in that** the front cladding (56) of the front printed circuit board (auxiliary printed circuit board 41) is electrically connected to the front cladding (53) of the rear printed circuit board (main printed circuit board 43) via the contact spring (52) and an electrically conductive passage (45).

7. A radio clock movement according to one of the preceding Claims,
**characterised in that** an adjustment pin (65) is provided instead of one element (radiation transmitter 37 or radiation receiver 38) of the light barrier (39) as alignment means for the apertures (40) of the wheels aligning with the light barrier (39) during the placement of the motion unit (13) in its base plate (15), before it is closed by axially bracing the bottom train plate (14) and base plate (15) to one another by means of a straining screw (18) and the adjustment pin (65) is replaced by the light barrier elements on the printed circuit boards (41, 43) placed on either side of the motion unit (13).

8. A radio clock movement according to one of the preceding Claims,
**characterised in that** an electrically conductive pillar (46), which is electrically connected to a cladding (47) of a printed circuit board and receives the anchor screw (44) in an electrically conductive manner, is inserted into an opening in a printed circuit board (auxiliary printed circuit board 41).

9. A radio clock movement according to one of the preceding Claims,
**characterised in that** the stepping motor (35) borne by a printed circuit board (main printed circuit board 43) with its pinion (34) engages with the intermediate wheel (33) by meshing in the gear chamber (17) of the motion (13) when it is covered with the printed circuit board (43).

10. A method for the assembly of a radio clock movement according to one of the preceding Claims,
**characterised in that** an adjustment pin (65) representing the light barrier (39) is disposed in the light barrier opening (36.5) of the base plate (15), while the intermediate wheel shaft (64) and the minute shaft (20) are inserted one after the other into their pivot bearings (32, 21) in the base plate (15) and at the same time are rammed with the apertures (40) of their wheels (33, 29) over the adjustment pin (65), with the closing placement of the hour tube (22) onto the minute shaft (20) and threading the aperture (40) of the hour wheel (23) also onto the adjustment pin (65), before the motion chamber (17) equipped in this manner is closed by fitting the bottom train plate (14) and the two plates (bottom train plate 14 and base plate 15) are braced together by means of a screw (18) parallel to the axis (19) of the train of wheels, whereupon the adjustment pin (65) is again taken out of the opening (36.5) in the base plate and instead here a light barrier element (radiation receiver 38) is inserted by the rear of its printed circuit board (main printed circuit board 43) being placed against the base plate (15) and being braced by means of an anchor screw (44) with a printed circuit board (auxiliary printed circuit board 41) situated at the front on the bottom train plate (14), in which printed circuit board the other light barrier element (radiation transmitter 37) is disposed and projects into an opening (36.4) in the bottom train plate, with the interposition of a contact spring (52) passed through the bottom train plate (14) and base plate (15) in a channel (51), between the two printed circuit boards (41-43).

## Revendications

1. Mouvement de montre commandée par radio (12) en particulier pour montre-bracelet, qui comporte :
- un mécanisme à roues (11) pour entraîner un indicateur de temps utilisant des aiguilles devant un cadran (57),
- un barrage photoélectrique (39) disposé transversalement par rapport au mécanisme à roues (11) pour détecter au moins une position définie du mécanisme à roues (11),
- à cette fin, des roues (roue intermédiaire 33, roue des minutes 20, roue des heures 24) du mécanisme à roues (11) pénétrant avec des ouvertures d'écran (40) dans le barrage photoélectrique (39) dont au moins un élément (émetteur de rayonnement 37, récepteur de rayonnement 38) est monté sur au moins un circuit imprimé (41, 43) monté parallèlement au mécanisme à roues (11),
**caractérisé en ce qu'**
un élément (émetteur 37) du barrage photoélectrique (39) est monté, avec conductibilité électrique, dans une ouverture (60) d'un circuit imprimé, sur un plan chevauchant cette ouverture (placage 56 ou feuille 61) et est raccordé à un placage (47) qui lui est opposé dans le circuit imprimé (41), par un cordon de liaison (62).

2. Mouvement de montre selon la revendication 1,
**caractérisé en ce que**
l'environnement de l'élément à l'intérieur de l'ouverture (60) est rempli par une masse transparente au rayonnement (scellement 63) qui s'étend jusque sur l'arc du cordon de liaison (62) et sur la proximité directe du bord de l'ouverture (60).

3. Mouvement de montre selon l'une quelconque des revendications 1 ou 2,
**caractérisé en ce que**
l'élément opposé (récepteur de rayonnement 38) du barrage photoélectrique (39) est monté sur le circuit imprimé principal (43) du module électronique du mécanisme (12) et pénètre sur le côté, librement dans une ouverture (36.5) de la plaque porteuse.

4. Mouvement de montre selon l'une quelconque des revendications précédentes,
**caractérisé en ce que**
les deux circuits imprimés (circuit auxiliaire 41 et circuit principal 43) pour l'émetteur (37) et le récepteur (38) du barrage photoélectrique (39) sont montés parallèlement au mécanisme de roues (11) et serrés extérieurement par une vis d'ancrage (44) sur le bloc de transmission (13), cette vis assurant en même temps une liaison électrique entre un placage (47) d'un circuit imprimé (circuit auxiliaire 41) et un placage (49) de l'autre circuit imprimé (circuit principal 43).

5. Mouvement de montre selon l'une quelconque des revendications précédentes,
**caractérisé en ce que**
les deux circuits imprimés (circuit auxiliaire 41 et circuit principal 43) pour les deux éléments (émetteur 37 et récepteur 38) du barrage photoélectrique (39) sont serrés mécaniquement l'un sur l'autre, avec interposition du bloc (13) du mécanisme de roues (11), par une vis d'ancrage (44) et parallèlement à celle-ci est monté un ressort de contact (52) assurant la liaison entre un placage (56) d'un circuit imprimé (circuit imprimé auxiliaire 41) et un placage (53) de l'autre circuit imprimé (circuit imprimé principal 43).

6. Mouvement de montre selon la revendication 5,
**caractérisé en ce que**
le placage avant (56) du circuit imprimé avant (circuit imprimé auxiliaire 41) est relié électriquement au placage avant (53) du circuit imprimé arrière (circuit imprimé principal 43), par un ressort de contact (52) et un perçage conducteur électrique (55).

7. Mouvement de montre selon l'une quelconque des revendications précédentes,
**caractérisé en ce qu'**
une broche d'ajustage (65) à la place d'un élément (émetteur 37 ou récepteur 38) du barrage photoélectrique (39) est prévue comme moyen d'orientation des ouvertures des écrans de roues (40) alignées avec le barrage photoélectrique (39) quand on installe le bloc de transmission (13) dans la plaque porteuse (15) qui l'accueille, avant fermeture par le serrage axial l'une sur l'autre de la plaque de mécanisme (14) et de la plaque porteuse (15) au moyen d'une vis de serrage (18), et la broche d'ajustage (65) est remplacée par les éléments du barrage photoélectnque sur les circuit imprimés (41, 43) placés de part et d'autre du bloc de transmission (13).

8. Mouvement de montre selon l'une quelconque des revendications précédentes,
**caractérisé en ce que**
dans l'ouverture d'un circuit imprimé (circuit imprimé principal 41) est inséré un pilier (46) conducteur qui est en liaison électrique avec un placage (47) de circuit imprimé et avec la vis d'ancrage (44) qu'il accueille.

9. Mouvement de montre selon l'une quelconque des revendications précédentes,
**caractérisé en ce que**
le moteur pas à pas (35) porté par un circuit imprimé (circuit imprimé principal 43) est engagé par son pignon (34) qui engrène avec la roue intermédiaire (33), à l'intérieur de l'espace (17) du bloc de transmission (13) quand celui-ci est garni du circuit imprimé (43).

10. Procédé pour monter un mouvement de montre radio selon l'une quelconque des revendications précédentes,
**caractérisé en ce que**
dans l'ouverture de barrage photoélectrique (36.5) prévue dans la plaque porteuse (15) est montée une broche d'ajustage (65) représentant le barrage photoélectrique (39) et successivement, l'arbre de roue intermédiaire (64), l'arbre des minutes (20) sont introduits dans leur paliers de pivotement (32, 21) prévus dans la plaque porteuse (15), et les ouvertures d'écran (40) de leurs roues (33, 29) sont superposées au moyen de la broche d'ajustage (65), avec pour finir, le montage du tube des heures (22) sur l'arbre des minutes (20) et mise en place de l'ouverture d'écran (40) de la roue des heures (24) sur la broche d'ajustage (65),
ensuite, l'espace de transmission (17), ainsi garni, est fermé par application de la plaque de mécanisme (14), et les deux plaques (plaque de mécanisme 14 et plaque porteuse 15) sont serrées l'une sur l'autre au moyen d'une vis (18) parallèle à l'axe (19) du mécanisme à roues, à la suite de quoi la broche d'ajustage (65) est retirée de l'ouverture (36.5) de la plaque porteuse et, en remplacement, est inséré un élément de barrage photoélectrique (émetteur 38) par application de son circuit imprimé (circuit imprimé principal 43) en arrière sur la plaque porteuse (15) et serrage par une vis d'ancrage (44) sur un circuit imprimé (circuit imprimé auxiliaire 41) placé en avant sur la plaque de mécanisme (14) et sur lequel est monté l'autre élément de barrage photoélectnque (émetteur 37) par pénékation dans une ouverture (36.4) de la plaque de mécanisme, avec interposition entre les deux circuits imprimés (41 et 43) d'un ressort de contact (52) logé dans un canal (51) traversant la plaque de mécanisme (14) et la plaque porteuse (15).
